# EUROPÄISCHE PATENTSCHRIFT

(11) **EP 1 588 740 B1**
(45) Veröffentlichungstag und Bekanntmachung des Hinweises auf die Patenterteilung: **31.12.2014**
(21) Anmeldenummer: 05003966.8
(22) Anmeldetag: 24.02.2005
(51) Int. Cl.: A62B 18/02

(54) **Passagiersauerstoffmaske**
Passenger oxygen mask
Masque à oxygène pour passager

(30) Priorität: 20.04.2004 DE 102004019685
(43) Veröffentlichungstag der Anmeldung: 26.10.2005
(73) Patentinhaber: B/E Aerospace Systems GmbH, 23560 Lübeck (DE)
(72) Erfinder: Rittner, Wolfgang, 23623 Ahrensbök/OT Siblin (DE); Meckes, Rüdiger, 23919 Berkenthin (DE)
(74) Vertreter: Vollmann, Heiko

(56) Entgegenhaltungen:
- WO-A-96/11594
- WO-A-99/25410
- DE-A1- 3 718 415
- DE-B- 1 089 271
- US-A- 4 201 205

## Beschreibung

Die Erfindung betrifft eine Passagiersauerstoffmaske mit den im Oberbegriff des Anspruchs 1 angegebenen Merkmalen.

Passagiersauerstoffmasken sind an Bord von Flugzeugen vorgesehen, um die Passagiere in Notfallsituationen und in der Phase eines Post-Dekompressions-Flughöhenabstiegs des Flugzeugs mit Sauerstoff zu versorgen sowie Passagieren, die während des normalen Flugbetriebs zusätzlichen Sauerstoff benötigen, therapeutischen Sauerstoff zur Verfügung zu stellen.

Bekannte Passagiersauerstoffmasken weisen üblicherweise einen rotationssymmetrischen Maskenkörper auf, dessen kreisrunde Atemöffnung der Passagier im Anwendungsfall an den Gesichtsbereich rund um Nase und Mund anlegt. Wegen des kreisrunden Öffnungsquerschnitts des Maskenkörpers liegt die Passagiersauerstoffmaske nicht immer vollständig an dem Gesicht des Benutzers an, so dass ein Zwischenraum zwischen Gesicht und Maskenkörper offen und damit luftdurchlässig bleibt. Je nach Gesichtsphysiognomie fallen diese Zwischenräume mehr oder weniger groß aus. Durch diese Spalte geht bei Sauerstoffmasken, die einen konstanten Sauerstoffstrom zur Verfügung stellen, eine nicht unerheblich große Menge Sauerstoff verloren. Sauerstoffmasken, bei denen die Sauerstoffzufuhr nur dann erfolgt, wenn ein in dem Maskenkörper angeordnetes Ventil durch den Einatemimpuls geöffnet wird, können von dem Benutzer nur schwer bzw. gar nicht aktiviert werden, da der zum Öffnen des Ventils erforderliche Unterdruck in dem Maskenkörper aufgrund der Zwischenräume zwischen Maskenkörper und Gesicht nicht aufgebaut werden kann. Dies kann bei Passagieren zu einer Hypoxie führen.

Eine bekannte Sauerstoffmaske ist zum Beispiel in der Patentanmeldung US 4 201 205 A offenbart. Vor diesem Hintergrund liegt der vorliegenden Erfindung die Aufgabe zugrunde, eine Passagiersauerstoffmaske zu schaffen, welche dem Benutzer sicher und in ausreichendem Maße Sauerstoff zu Verfügung stellt und dabei einfach und kostengünstig hergestellt werden kann.

Diese Aufgabe wird erfindungsgemäß durch eine Passagiersauerstoffmaske mit den im Anspruch 1 angegebenen Merkmalen gelöst. Vorteilhafte Weiterbildungen der Erfindung ergeben sich aus den Unteransprüchen, der nachfolgenden Beschreibung und der Zeichnung.

Die erfindungsgemäße Passagiersauerstoffmaske weist einen flexiblen, vorzugsweise rotationssymmetrischen Maskenkörper auf. Die Passagiersauerstoffmaske ist zur Aufnahme eines plastisch verformbaren Stützelements vorgesehen, wobei maskenkörperseitig Befestigungsmittel umlaufend um den Maskenkörper ausgebildet sind.

Der weichelastische Maskenkörper ist bevorzugt rotationssymmetrisch und mit einer kreisrunden Atemöffnung ausgebildet. Dies ist insbesondere für die Betriebssicherheit der Passagiersauerstoffmaske erforderlich, da die Sauerstoffmasken so, beispielsweise in Paniksituationen, in allen Positionen in Achslage aufgesetzt und eingesetzt werden können. Nach einer Beruhigung des Passagiers kann die Sauerstoffmaske gegebenenfalls richtig positioniert werden. Anschließend ist es möglich, auf dem Maskenkörper im Bereich der Nase ein Stützelement aufzusetzen, welches so verformbar ist, dass es die Atemöffnung des Maskenkörpers möglichst lückenlos an die Gesichtsoberfläche zwingt.

Wird der Maskenkörper durch die Aufnahme eines Stützelements verformt, ist dieses Stützelement bevorzugt aus einem metallischen Werkstoff ausgebildet. Das Stützelement ist vorteilhaft aus einem dünnen, leicht biegbaren Blech oder aus einer Drahtstruktur gestaltet, wobei die Abmessungen des Bleches bzw. der Drahtstruktur der Größe des zu verformenden Maskenabschnitts angepasst sind und ein leichtes Verformen des Stützelements ermöglichen. Eine Drahtstruktur ermöglicht beispielsweise eine besonders gewichtssparende Ausführungsform des Stützelements, wodurch der Tragekomfort der Sauerstoffmaske verbessert werden kann. Als Material für das Stützelement können alle Metalle eingesetzt werden, die gewährleisten, dass das Stützelement ohne besondere Kraftanstrengung plastisch verformt werden kann.

In einer weiteren vorteilhaften Ausführungsform der Erfindung ist das Stützelement aus einem Kunststoff ausgebildet. Dieser Kunststoff ist plastisch verformbar und kann die von dem verformten Maskenkörper ausgehenden Rückstellkräfte auffangen.

Neben einer vollständig aus Kunststoff oder Metall bestehenden Ausführung des Stützelements besteht auch die Möglichkeit, das Stützelement aus einer Kombination dieser Werkstoffe herzustellen, wobei diese Kombination auch die oben erwähnten Anforderungen hinsichtlich plastischer Verformbarkeit und Formbeständigkeit erfüllen muss. Denkbar ist zum Beispiel eine Ausbildung des Stützelements, bei der eine metallische Drahtstruktur in einem aus Kunststoff bestehenden Grundkörper des Stützelements eingegossen ist. Aufgrund der Drahtstruktur kann der verwendete Kunststoff in diesem Fall auch elastisch verformbar ausgebildet sein.

Als maskenkörperseitiges Befestigungsmittel ist gemäß der Erfindung an der äußeren Umfangsfläche des Maskenkörpers eine Tasche zur Aufnahme des Stützelements angeordnet. Bevorzugt ist die Tasche als ein Einschubfach ausgebildet, in das das Stützelement zumindest teilweise eingeführt werden kann. Alternativ kann die Tasche durch Laschen gebildet werden, die das Stützelement zumindest an dessen beabstandeten Enden an dem Maskenkörper fixieren. Das Stützelement kann nach einem provisorischen Aufsetzen der Sauerstoffmaske in einer späteren Phase durch den Passagier oder von dem Flugbegleitpersonal in die Tasche eingesetzt werden und anschließend entsprechend der Gesichtskontur in der Tasche befindlich verformt werden.

Die Erfindung ist nachfolgend anhand eines in der Zeichnung dargestellten Ausführungsbeispiels erläutert. Es zeigen:
- Fig. 1: eine perspektivische Darstellung einer Passagiersauerstoffmaske in einer nicht zu der Erfindung gehörenden Ausgestaltung mit einem in den Maskenkörper integrierten plastisch verformbaren Abschnitt,
- Fig. 2: eine perspektivische Darstellung einer Passagiersauerstoffmaske in einer nicht zu der Erfindung gehörenden Ausgestaltung mit einem auf dem Maskenkörper angeordneten Stützelement und
- Fig. 3: eine perspektivische Darstellung einer Passagiersauerstoffmaske mit einer auf dem Maskenkörper angeordneten Tasche zu Aufnahme des Stützelements.

Die Fig. 1 bis 3 zeigen jeweils eine Passagiersauerstoffmaske 2 mit einem aus einem weichelastischen Kunststoff bestehenden Maskenkörper 4, der an einem ersten Ende eine Atemöffnung 6 aufweist. Aus Fig. 3 ist ersichtlich, dass der Maskenkörper 4 in seinem unverformten Zustand rotationssymmetrisch in Form eines Kegelstumpfs ausgebildet ist. Entsprechend weist die Atemöffnung 6 im unverformten Zustand eine kreisförmige Querschnittsfläche auf. An dem von der Atemöffnung 6 beabstandeten anderen Ende des Maskenkörpers 4 sind in bekannter Weise die Sauerstoffzufuhr, ein Sparbeutel 8 sowie ein Nebenluftventil angeordnet.

Der in Fig. 1 dargestellte Maskenkörper 4 weist gemäß einer nicht zur Erfindung gehörenden Ausgestaltung einen plastisch verformbaren Abschnitt 10 in der Nähe der Atemöffnung 6 auf. Dieser Abschnitt 10 erstreckt sich bandförmig über den gesamten Umfang des Maskenkörpers 4. In Fig. 1 ist der plastisch verformbare Abschnitt 10 durch einen im Inneren des Maskenkörpers 4 eingebetteten Blechstreifen angeordnet. Ebenso kann der Blechstreifen aber auch innen am Maskenkörper 4 oder an der Außenwandung des Maskenkörpers 4 angeordnet sein.

Der plastisch verformbare Abschnitt 10 kann alternativ auch aus einem plastisch verformbaren Kunststoff bestehen, der an der inneren oder äußeren Mantelfläche des Maskenkörpers 4 angegossen oder angeklebt ist, bzw. in den Maskenkörper 4 eingegossen ist. Des Weiteren kann der Abschnitt 10 auch aus einem oder mehreren Drähten oder aus einem Drahtgeflecht gebildet sein. Diese Drähte bzw. das Drahtgeflecht sind dann an der inneren oder äußeren Mantelfläche des Maskenkörpers 4 fixiert oder sind in den Maskenkörper 4 integriert.

Fig. 2 zeigt eine Passagiersauerstoffmaske 2 gemäß einer weiteren nicht zur Erfindung gehörenden Ausgestaltung, die durch ein Stützelement 12 an die Gesichtskontur angepasst wird. In der Fig. ist das Stützelement 12 sowohl einzeln und vor dem Anbringen auf dem Maskenkörper 4 als auch als Stützelement 12' auf dem Maskenkörper 4 angeordnet dargestellt. Das Stützelement 12' ist in dem Bereich des Maskenkörpers 4 angeordnet, der im Falle einer Benutzung der Passagiersauerstoffmaske 2 die Nase des Benutzers überdeckt. Um das Stützelement 12 an der Außenwand des Maskenkörpers 4 befestigen zu können, weist das Stützelement 12 an seiner dem Maskenkörper 4 zugewandten Seite eine Klebefläche 14 auf. Diese Klebefläche 14 kann, wie dargestellt, nur Teilbereiche der dem Maskenkörper 4 zugewandten Seite des Stützelements 12 verdecken, oder aber auf der gesamten Fläche der dem Maskenkörper 4 zugewandten Seite des Stützelements 12 angeordnet sein. Statt der Klebefläche 14 kann das Stützelement 12 an gleicher Stelle alternativ eine Haftfläche aufweisen. In diesem Fall weist auch der Maskenkörper 4 an seiner äußeren Mantelfläche eine Haftbeschichtung auf, die mit der Haftfläche des Stützelements 12 korrespondiert und ein Fixieren des Stützelements 12 auf dem Maskenkörper 4 ermöglicht.

Bei der in Fig. 3 dargestellten Passagiersauerstoffmaske 2 ist an der Außenwandung des Maskenkörpers 4 eine Tasche 16 angeordnet. Diese Tasche 16 dient zur Aufnahme eines Stützelements 12", welches nach dem korrekten Aufsetzen der Passagiersauerstoffmaske 2 in die Tasche 16 eingeschoben wird. In der Fig. Ist das Stützelement 12" vor dem Einschieben in die Tasche 16 dargestellt. Das Stützelement 12" besteht aus einem plastisch verformbaren Material, wie z. B. ein plastisch verformbarer Kunststoff, einem Metall oder einer Paarung dieser Werkstoffe. Befindet sich das Stützelement 12" in der Tasche 16, wird es so verformt, dass der Maskenkörper 4 der Gesichtskontur angepasst wird.

### Bezugszeichenliste

- 2: Passagiersauerstoffmaske
- 4: Maskenkörper
- 6: Atemöffnung
- 8: Sparbeutel
- 10: Abschnitt
- 12: Stützelement
- 12': Stützelement
- 12": Stützelement
- 14: Klebefläche
- 16: Tasche

## Patentansprüche

1. Passagiersauerstoffmaske mit einem flexiblen Maskenkörper (4), wobei die Passagiersauerstoffmaske ein plastisch verformbares Stützelement aufweist und der Maskenkörper zur Aufnahme des Stützelements (12) vorgesehen ist, **dadurch gekennzeichnet, dass** maskenkörperseitig Befestigungsmittel in Form einer an der äußeren Umfangsfläche des Maskenkörpers (4) angeordneten Tasche (16) zur Aufnahme des Stützelements (12) umlaufend um den Maskenkörper (4) ausgebildet sind.

2. Passagiersauerstoffmaske nach Anspruch 1, **dadurch gekennzeichnet, dass** zumindest der zur Anlage am Gesicht vorgesehene Teil des Maskenkörpers (4) rotationssymmetrisch ausgebildet ist.

3. Passagiersauerstoffmaske nach einem der Ansprüche 1 oder 2, **dadurch gekennzeichnet, dass** das Stützelement (12) aus einem metallischen Werkstoff ausgebildet ist.

4. Passagiersauerstoffmaske nach einem der Ansprüche 1 oder 2, **dadurch gekennzeichnet, dass** das Stützelement (12) aus einem Kunststoff ausgebildet ist.

## Claims

1. A passenger oxygen mask with a flexible mask body (4), wherein the passenger oxygen mask comprises a plastically deformable support element, and the mask body is provided for receiving the support element (12), **characterised in that** fastening means in the form of a pocket (16) arranged on the outer peripheral surface of the mask body (4) are formed on the mask body side, said pocket being for receiving the support element (12) peripherally around the mask body (4).

2. A passenger oxygen mask according to claim 1, **characterised in that** at least that part of the mask body (4) envisaged for contact on the face is designed in a rotationally symmetrical manner.

3. A passenger oxygen mask according to one of the claims 1 or 2, **characterised in that** the support element (12) is formed of a metallic material.

4. A passenger oxygen mask according to one of the claims 1 or 2, **characterised in that** the support element (12) is formed of a plastic.

## Revendications

1. Masque à oxygène pour passagers, comprenant un corps de masque souple (4), ledit masque à oxygène pour passagers comportant un élément support (12) pouvant subir une déformation plastique, et le corps de masque étant prévu pour recevoir l'élément support (12), **caractérisé en ce que** des moyens de fixation sont prévus côté masque à oxygène, sous forme d'une poche (16) disposée contre la surface périphérique extérieure du corps de masque (4), configurés pour fixer l'élément support (12) autour de la circonférence du corps de masque (4).

2. Masque à oxygène pour passagers selon la revendication 1, **caractérisé en ce qu'**au moins la partie du corps de masque souple (4) prévue pour s'appuyer contre le visage est configurée avec une symétrie de rotation.

3. Masque à oxygène pour passagers selon la revendication 1 ou 2, **caractérisé en ce que** l'élément de soutènement (12) est fabriqué dans un matériau métallique.

4. Masque à oxygène pour passagers selon la revendication 1 ou 2, **caractérisé en ce que** l'élément support (12) est fabriqué dans un matériau plastique.
